# EUROPÄISCHE PATENTSCHRIFT

(11) **EP 0 231 008 B1**
(45) Veröffentlichungstag und Bekanntmachung des Hinweises auf die Patenterteilung: **15.05.1991**
(21) Anmeldenummer: 87101068.2
(22) Anmeldetag: 27.01.1987
(51) Int. Cl.: B65D 21/02

(54) **Stapelbarer Kasten aus Kunststoff**
Stackable plastic crate
Caisse empilable en plastique

(30) Priorität: 29.01.1986 DE 8602214 U
(43) Veröffentlichungstag der Anmeldung: 05.08.1987
(73) Patentinhaber: Stucki Kunststoffwerk und Werkzeugbau GmbH., D-32107 Bad Salzuflen (DE)
(72) Erfinder: Korte, Klaus, D-4902 Bad Sulzufflen (DE); Prödel, Ulrich, D-4902 Bad Sulzuflen (DE)
(74) Vertreter: Junius, Walther, Dr.

(56) Entgegenhaltungen:
- DE-A- 3 243 160
- FR-A- 2 223 248
- GB-A- 1 592 247

## Beschreibung

Die Erfindung betrifft einen stapelbaren Kasten aus Kunststoff, insbesondere für den Transport von Flaschen, mit im Inneren angeordneten Rippen, von denen eine an einer Seitenwand sich bis in die Höhe des umlaufenden oberen Randes des Kastens erstreckt und einen nach oben und innen gerichteten Vorsprung bildet, sowie mit mindestens einer gegenüber den Seitenwandungen zur Kastenmitte um die Breite des oberen umlaufenden Randes versetzten Bodenrippe, die bei übereinander gestapelten Kästen in einen darunter gestapelten Kasten eintaucht und die unter der sich bis zum oberen Rand erstreckenden Rippe eine Ausnehmung für die Aufnahme des obersten Teiles der bis zum oberen Rand hochgezogenen Rippe eines darunter gestaptelten, gleichgeformten Kastens aufweist.

Derartige stapelbare Kästen aus Kunststoff sind in vielen Ausführungsformen bekannt geworden. Ihnen ist gemeinsam, daß sie in offenem Zustand übereinander gestapelt werden, um gelagert und transportiert zu werden. Dabei greift die außen umlaufende Bodenrippe bzw. die außen umlaufende Bodenkante, die gegenüber den Seitenwänden etwas zur Mitte des Kastens hin versetzt ist, aber gegenüber der Unterkante der Seitenwände nach unten vorspringt, Jeweils in das Innere eines darüber gestapelten Kastens ein, in dem sie sich von innen an den umlaufenden Oberrand des darunter gestapelten Kastens anlegt. Hierdurch gewinnt sie einen festen Halt gegen seitliche Verschiebung gegenüber dem darunter gestapelten Kasten. Die in dieser Weise aufgebauten Stapel von Kästen stehen bis in große Höhe sicher.

Da die äußeren Dimensionen der Kästen teils genormt sind, teils durch den äußeren Zwang, in gleicher Anzahl auf gleichgroße Paletten gestapelt zu werden, gleiche äußere Dimensionen aufweisen, können die Kästen verschiedener Firmen durcheinander gestapelt werden. Das aber ist unerwünscht, weil z.B. jeder Getränkeabfüller oder jede Brauerei ihre eigenen Kästen benötigt, um diese mit ihren eigenen Waren zu befüllen. Oft sind auch die im Inneren des Kastens angeordneten Wandungen je nach Firma unterschiedlich angeordnet, so daß eine Firma Kästen anderer Firmen mit ihren automatischen Packanlagen nicht befüllen kann. Daher ist es notwendig, bei der Ankunft von Kästen in der Firma eines Kasteneigners alle Kästen durchzusehen, damit nicht fremde Kästen in die automatischen Befüllanlagen einlaufen. Da Flaschenkästen verschiedener Firmen oftmals auch in gleicher Farbe und äußerer Aufmachung geliefert sind, wird hierzu eine menschliche Arbeitskraft benötigt, die den ganzen Tag nichts anderes zu tun hat als fremde Kästen aus den ankommenden Stapeln von Kästen herauszusuchen und auszusortieren, wozu oftmals eine Vielzahl von Kästen anzuheben, wegzusetzen und wieder aufzusetzen ist, um einen einzelnen Fremdkasten aus einem Stapel herauszusortieren.

Die Erfindung vermeidet diese Nachteile. Es ist der Zweck der Erfindung, den stapelbaren Kasten so zu gestalten, daß bereits beim übereinanderstapeln gemerkt wird daß ein fremder kasten im Stapel steht, so daß Stapel von Kästen nur dann aufgebaut werden können, wenn sie aus untereinander gleichen Kästen bestenen.

Zur Lösung dieses Problems ist es aus der DE-A-32 43 160 bekannt geworden, an der oben um den Kasten umlaufenden Griffleiste oder am Stapelrand Rippen oder sonstige Vorsprünge und/oder Ausnehmungen vorzusehen, die bei übereinandergestapelten Kästen ineinanaergreifen. Diese Ausbildung hat sich bewährt. Sobald Kästen ungleicher Formgebung übereinandergestapelt werden, nimmt der erste ungleich geformte Kasten eine Schrägstellung im Stapel ein, er steht kippelig und macht es augenfällig durch diese seine Stellung. daß er ungleich mit den darunter gestapelten Kästen ist. Aus dieser Druckschrift ist es auch bekannt geworden, eine Fachwand als dünne Rippe bis zur Oberkante des Kastens hochzuzienen und unter dieser Rippe eine Ausnehmung in der Bodenrippe vorzusehen. Da aber z.B. in Lebensmittelhandlungen Biere verschiedenster Brauereien geführt werden, reicht die Anzahl der Möglichkeiten der Anordnung der Vorsprünge nicht aus, um alle Kästen derart verschieden voneinander zu gestalten, daß die Kästen so ungleich geformt sind, daß immer der ungleiche, auf den Stapel gesetzte Kasten auch seine kippelige Stellung einnimmt.

Aus der GB-A-1 592 247 ist ein Flaschenkasten mit am Boden angeformten Füßen bekannt geworden, dessel an den Längsseitenwänden angeordnete Hohlrippen sämtlich bis zur Kastenoberkante hochgezogen sind, während an den Schmalseiten angeordnete Hohlrippen unterhalb der Oberkante des Kastens enden, um die Füße eines darüber gestapelten Kastens in den darunter gestapelten eintauchen zu lassen.

Wegen der Vielzahl von Brauereien und Getränkeabfüllbetrieben besteht das Bedürfnis, eine große Vielzahl von Individualisierungsmöglich-Keinen der in ihren Dimensionen genormten und daher in ihrer Formgebung ähnlichen Kästen zu schaffen.

Es ist die Aufgabe der Erfindung, bei Kästen gleicher Boden und Oberkantendimensionen trotz der Anordnung von an gleicher Stelle hochgezogener Rippen und entsprechender Anordnung der Ausnenmungen im Bodenbereich weitere Möglichkei-ten ungleicher Formgebungen zur Individualisierung von Kästen zu schaffen, so daß standfeste Stapel nur dann aufgebaut werden können, wenn sie aus untereinander gleichgeformten Kästen geschaffen werden.

Die Erfindung besteht darin, daß die bis zum oberen Rand hochgezogene Rippe als Hohirippe ausgebildet ist und daß die Ausnehmung der Bodenrippe der Form des durch diese Rippe gebildeten Vorsprunges angepaßt ist.

Hierdurch wird es möglich, daß nur exakt in ihrer Form angepaßte kästen übereinander gestapelt werden können, wobei eine vielzahl von Individualisierungsmöglichkeiten gegeben ist.

Weitere Individualisierungsmöglichkeiten bestehen darin, daß der Vorsprung sich über den oberen umlaufenden Rand des Kastens hinaus erstreckt, wobei sich gegebenenfalls die Ausnehmung bis in den Boden oder bis in die Seitenwand erstreckt.

Besonders augenfällig wird das Kippeln eines nicht passenden Kastens, wenn auch an der gegenüberliegend oder an einem an dieser verlängerten Hohlrippe anliegenden Teil der anliegenden Seitenwand eine weitere Rippe sich bis in die Höhe des umlaufenden oberen Randes des Kastens oder höher erstreckt und wenn oberhalb dieser Hohlrippe in der Bodenrippe und/oder im Boden und/oder in der Seitenwand eine Ausnehmung für die Aufnahme des obersten Teiles der Hohlrippe eines darunter gestapelten gleichgeformten Kastens vorgesehen ist.

Es besteht auch die Möglichkeit, daß der oberste Teil der Hohlrippe im Querschnitt anders ausgebildet ist als der untere Teil, um besonderen statischen oder formgeberischen Zwecken zu dienen.

Dabei ist es möglich, daß der oberste Teil der Hohlrippe als Quader, Zylinder, Halbzylinder, Wabe, vertikale Platte oder dergleichen geformt ist.

Das Wesen der Erfindung ist nachstehend anhand von in der Zeichnung schematisch dargestellten Ausführungsbeispielen näher erläutert. Es zeigen:
- Fig. 1: einen Querschnitt durch einen Kasten, bei dem zwei Hohlrippen benachbarten Seitenwänden an ihrem oberen Ende mit einer quaderförmigen Erweiterung bis in die Höhe der Oberkante des Kastens versehen sind,
- Fig. 2: eine Ansicht von oben auf diesen Kasten,
- Fig. 3: einen Teil eines Kastens, bei dem zwei an benachbarten Seitenwänden liegende Hohlrippen bis in die Höhe der Oberkante des Kastens hochgezogen sind, im Schnitt,
- Fig. 4: in Ansicht von oben,
- Fig. 5: einen Querschnitt durch die linke Hälfte eines anderen Flaschenkastens,
- Fig. 6: eine Ansicht des Bodens dieser Kastenhälfte von unten,
- Fig. 7: eine Ansicht dieser Kastenhälfte von oben.

Der aus Kunststoff einstückig hergestellte Kasten weist zwei gegenüberliegende Seitenwände 1 und zwei gegenüberliegende Stirnseitenwände 2 und einen Boden 3 auf. Der Innenraum des Kastens ist im unteren Bereich durch Innenwände 4 in einzelne Fächer für die Aufnahme von Flaschen geteilt. Die Ecken 5 des Flaschenkastens sind hohl ausgebildet, was den Vorteil einer höheren Stabilität des Kastens bei vertikalen Belastungen mit sich bringt. Am Eckflaschenfach 6 gehen jeweils die Innenwände 4 in eine an den Seitenwänden 1 und auch den Stirnseitenwänden 2 ausgebildeten Hohlrippen 7 über. Diese Hohlrippen 7 vergrößern die Steifigkeit des Flaschenkastens gegen vertikale Belastungen weiter. Unterhalb des Bodens 3 befinden sich Bodenrippen 8, welche um die Breite des oberen umlaufenden Randes 9 nach innen, d.h. zur Kastenmitte zu, versetzt sind, so daß sie beim Übereinanderstapeln gleichgeformter Kästen in den darunter gestapelten Kasten eintauchen und sich mit ihrer Außenseite im Bereich der oberen umlaufenden Kanten 9 an die Innenwandung des Kastens anlegen.

Die Hohlrippen 7 sind üblicherweise nicht ganz bis zur Oberkante 9 des Flaschenkastens hochgezogen, sie enden vielmehr an dem Höhenniveau 1o. Die Höhendifferenz zwischen der Oberkante 9 und dem Höhenniveau 1o ist gleich oder größer der Höhe der Bodenrippe 8.

In der Ausführungsform der Fig. 1 weisen eine oder mehrere der Hohlrippen 7 einen nach oben und innen gerichteten Vorsprung 11 auf, der sich bis in die Höhe des oberen umlaufenden Randes 9 erstreckt, aber auch noch höher ausgeführt sein kann. Unterhalb dieser Vorsprünge 11 weist die Bodenrippe 8 Ausnehmungen 12 auf. Werden gleichgeformte Kästen übereinander gestapelt, dann greift die Ausnehmung 12 über den Vorsprung 11, so daß der Bodenrand 13 überall auf dem oberen umlaufenden Rand 9 eines darunter gestapelten Kastens aufliegt.

Werden nun ungleich geformte Kästen übereinander gestapelt, so sitzt der Bodenrand 8, wenn er nicht die Ausnehmung 12 an der notwendigen Stelle aufweist, oben auf dem Vorsprung 11 auf. Dadurch kann sich der Bodenrand 13 nicht auf den oberen umlaufenden Rand 9 des darunter gestapelten Kastens eng auflegen, der Kasten befindet sich vielmehr in einer kippeligen Stellung, er steht schräg auf dem darunter befindlichen Kasten. Das ist sofort nach außen hin sichtbar, der Stapel läßt sich auch nicht einwandfrei nach oben hin weiter aufbauen, ihm fehlt an dieser Übergangsstelle, an der zwei unterschiedlich geformte Kästen aufeinander gestapelt sind, die Standfestigkeit.

Die Vorsprünge 11 lassen sich in verschiedenster Weise ausbilden und anordnen. Es ist wichtig, daß bei gleichgeformten Kästen immer unterhalb eines derartigen Vorsprunges 11 eine Ausnehmung 12 der Bodenrippe 9 vorhanden ist, die der Form des Vorsprunges 11 angepaßt ist. Diese Ausnehmung 12 soll nicht zu groß ausgeführt werden, damit genügend sicher gestellt ist, daß auch nur wirklich gleichgeformte Kästen übereinander stapelbar sind.

Es reicht aus, einen einzigen Vorsprung 11 vorzusehen. Es kann aber zweckmäßig sein, zwei Vorsprünge vorzusehen, und zwar zwei diametral gegenüberliegend angeordnete Vorsprünge 11, 11A, wie in Fig. 2 dargestellt oder zwei Vorsprünge 11, 11B an aneinandergrenzenden Wänden 2, 3 oder 11 und 11C diametral gegenüberliegend.

Im Ausführungsbeispiel der Fig. 3 und 4 sind ebenfalls Hohlrippen 7 vorhanden, welche bis zum Höhenniveau 1o sich erstrecken. Eine Hohlrippe 14 oder zwei Hohlrippen 14, 14A erstrecken sich bis zum oberen umlaufenden Rand 9. Entsprechend sind Ausnehmungen 15, 15A in der Bodenrippe 8 angeordnet. Ungleich geformte Kästen setzen sich mit ihrer Bodenrippe 8 auf die Oberkante der Hohlrippen 14, 14A auf und nehmen dadurch eine kippelige Schrägstellung ein.

Im Ausführungsbeispiel der Fig. 5 bis 7 ist an der Längsseite 1 des Kastens eine durchgehend bis zum oberen Rand 9 des Kastens verlaufende Rippe 14 vorgesehen, während an der Stirnseitenwand 2 mit dem Handgriffloch 16 Hohlrippen 7 vorgesehen sind, die an ihrem oberen Ende in eine Schrägfläche 17 enden, die sich jedoch nicht ganz bis zum oberen Rand 9 erstreckt, sondern um das Abstandsstück 18 versetzt unterhalb des oberen Randes 9 in die Seitenwand 2 übergeht, so daß die umlaufende Bodenrippe 8 eines darüber gestapelten gleichgeformten Kastens mit ihrer Außenkante an dem Abstandsstück 18 zu liegen kommt.

Damit nun die Bodenrippe 8 im Bereich der Hohlsäule 14 nicht auf dieser Hohlsäule 14 eines darunter gestapelten Kastens aufzusitzen kommt, weist die Bodenrippe 8 am Rande eine Ausbuchtung 18 auf, so daß die in die Ausbuchtung 18 übergehende Rippe 8 nicht auf der Wandung 20 der Hohlsäule 14 aufzusitzen kommt, sondern daneben befindlich ist und sich an die nach innen gerichteten Teile dieser Wandung 20 anlegt. Die nach außen gerichtete Fläche der umlaufenden Bodenrippe 8 im Bereich dieser Ausbuchtung 18 liegt somit versetzt um den Abstand 21 gegenüber der Innenwand der Hohlsäule 14. -Die Ausbildung der umlaufenden Bodenrippe 8 im Bereich der gegenüberliegenden Ecksäule (in Fig. 6 unten) ist etwas anders: hier gibt es nicht diesen Abstand 21 zwischen der Innenwand der Hohlsäule 7 und der äußeren Fläche der Ausbuchtung 28, vielmehr fluchten hier die Innenwand der Hohlsäule 7 und die äußere Fläche der Ausbuchtung 28. Durch die Vergrößerung der Ausbuchtung 18 und durch den Abstand 21 ist somit erreicht, daß die umlaufende Rippe 8 mit ihren Ausbuchtungen 18, 28 in einen darunter gestapelten Kasten hineingreifen kann, obwohl sich die Hohlsäule 14 bis in die Höhe des Randes 9 des Kastens erstreckt. Nicht gleich geformte Kästen kommen mit dem Rand 8 des Bodens bzw. mit der Bodenrippe 8 auf der Hohlsäule 14 zu liegen und nehmen daher eine Kippstellung ein.

Der Innenraum des Flaschenkastens ist durch Innenwände 22, 23 in Fächer 24 für je eine Flasche geteilt. Der Boden des Flaschenkastens ist durch ringförmige Stege 25, halbringförmige Stege 26 und viertelringförmige Stege 27 gebildet. Diese Stege sind mit der Unterkante der Innenwände und mit dem umlaufend angeordneten Randsteg 8 fest verbunden.

## Patentansprüche

1. Stapelbarer Kasten aus Kunststoff,
insbesondere für den Transport von Flaschen,
mit im Inneren angeordneten Rippen, von denen eine an einer Seitenwand sich bis in die Höhe des umlaufenden oberen Randes des Kastens erstreckt und einen nach oben und innen gerichteten Vorsprung bildet, sowie mit mindestens einer gegenüber den Seitenwandungen zur Kastenmitte um die Breite des oberen umlaufendon Randes versetzten Bodenrippe,
die bei übereinander gestapelten Kästen in einen darunter gestapelten Kasten eintaucht und die unter der sich bis zum oberen Rand erstreckerden Rippe eine Ausnehmung für die Aufnahme des obersten Teiles der bis zum oberen Rand hochgezogenen Rippe eines darunter gestapelten, gleichgeformten Kastens aufweist,
dadurch gekennzeichnet,
daß die bis zum oberen Rand (9) hochgezogene Rippe als Hohlrippe (7) ausgebildet ist
und daß die Ausnehmung (12) der Bodenrippe (8)
der Form des durch diese Rippe (7) gebildeten Vorsprunges angepaßt ist.

2. Stapelbarer Kasten nach Anspruch 1,
dadurch gekennzeichnet,
daß der Vorsprung (11) sich über den oberen umlaufenden Rand (9) des kastens hinaus erstreckt.

3. Stapelbarer Kasten nach Anspruch 1,
dadurch gekennzeichnet,
daß die Ausnehmung sich bis in den Boden (3) oder bis in die Seitenwand (1, 2) erstreckt.

4. Stupelbarer Kasten nach Anspruch 1,
dadurch gekennzeichnet,
daß auch an der gegenüberliegenden Seitenwand (2) diametral gegenüberliegend oder an einem an dieser verlängerten Hohlrippe (7) anliegenden Teil der anliegenden Seitenwand eine weitere Rippe (7, 14A) sich bis in die Höhe des umlaufenden oberen Randes (9) des Kastens oder höher erstreckt und daß oberhalb dieser Hohlrippe (7, 14A) in der Bodenrippe (8) und/oder im Boden (3) und/oder in der Seitenwand (1, 2) eine Ausnehmung (12, 15) für die Aufnahme des obersten Teiles der Hohlrippe (7, 14A) eines darunter gestapelten gleichgeformten Kastens vorgesehen ist.

5. Stapelbarer Kasten nach Anspruch 1,
dadurch gekennzeichnet,
daß der oberste Teil der Hohlrippe (7) im Querschnitt anders ausgebildet ist als der untere Teil.

6. Stapelbarer Kasten nach Anspruch 1,
dadurch gekennzeichnet,
daß der oberste Teil der Hohlrippe (7) als Quader (11), Zylinder, Halbzylinder, Wabe, vertikale Platte oder dergleichen geformt ist.

## Claims

1. A stackable crate made of plastics, in particular for the transportation of bottles, comprising ribs which are arranged in the interior and of which one extends along a side wall to the level of the peripheral upper edge of the crate and forms an upwardly and inwardly directed projection, and comprising at least one base rib, which is offset in relation to the side walls towards the centre of the crate by the breadth of the upper peripheral edge, and which, when the crates are stacked one above another, engages into a crate stacked thereunder and which, under the rib which extends to the upper edge, contains a recess for the accommodation of the uppermost part of the rib, vertically extended to the upper edge, of a crate of identical shape stacked thereunder,
characterised in that the rib which is vertically extended to the upper edge (9) consists of a hollow rib (7) and that the recess (12) in the base rib (8) is adapted to the shape of the projection formed by this rib (7).

2. A stackable crate as claimed in Claim 1, characterised in that the projection (11) extends beyond the upper peripheral edge (9) of the crate.

3. A stackable crate as claimed in Claim 1, characterised in that the recess extends into the base (3) or into the side wall (1, 2).

4. A stackable crate as claimed in Claim 1, characterised in that also on the opposite side wall (2), diametrically opposite, or on a part of the adjacent side wall adjacent to this extended hollow rib (7), a further rib (7, 14A) extends to the level of the peripheral, upper edge (9) of the crate or higher, and that above this hollow rib (7, 14A) a recess (12, 15) is provided in the base rib (8) and/or in the base (3) and/or in the side wall (1, 2) for the accommodation of the uppermost part of the hollow rib (7, 14A) of a crate of identical shape stacked thereunder.

5. A stackable crate as claimed in Claim 1, characterised in that the uppermost part of the hollow rib (7) differs in cross-section from the lower part.

6. A stackable crate as claimed in Claim 1, characterised in that the uppermost part of the hollow rib (7) has the shape of a parallelepiped (11), a cylinder, semi-cylinder, honeycomb, vertical plate or the like.

## Revendications

1. Caisse empilable en matière plastique, notamment pour transporter des bouteilles, avec des nervures implantées à l'intérieur, dont l'une sur une paroi latérale s'étend jusqu'à la hauteur du bord de pourtour supérieur de la caisse et forme un rebord dirigé vers le haut et vers l'intérieur, ainsi qu'avec au moins une nervure de fond décalée vers le milieu de la caisse par rapport aux parois latérales de la largeur du bord supérieur périphérique, qui plonge dans une caisse placée en dessous quand les caisses sont empilées une au-dessus de l'autre et qui présente sous la nervure s'étendant jusqu' au bord supérieur un évidement destiné à recevoir la partie supérieure de la pièce de la nervure s'étendant jusqu' au bord supérieur, d'une caisse de même forme, placée dessous, caractérisée en ce que la nervure s'étendant jusqu'au bord supérieur est en forme de nervure creuse (7) et que l'évidement (12) de la nervure de fond (8) s'adapte à la forme du rebord formé par cette nervure (7).

2. Caisse empilable selon la revendication 1, caractérisée en ce que le rebord (11) s'étend au-dessus du bord (9) supérieur périphérique de la caisse.

3. Caisse empilable selon la revendication 1, caractérisée en ce que l'évidement s'étend jusque dans le fond (3) ou jusque dans la paroi latérale (1, 2).

4. Caisse empilable selon la revendication 1, caractérisée en ce que aussi sur une paroi latérale diamétralement opposée (2) ou sur une pièce contiguë reposant sur cette nervure (7) creuse prolongée de la paroi latérale contiguë, une autre nervure (7, 14A) s'étend jusqu'à la hauteur du bord (9) supérieur périphérique et au-dessus, et qu'au-delà de cette nervure creuse (7, 14A) on a prévu dans la nervure de fond (8) et/ou dans le fond (3) et/ou dans la paroi latérale (1, 2) un évidement (12, 15) pour recevoir la partie supérieure de la nervure creuse (7, 14A) d'une caisse de même forme placée en dessous.

5. Caisse empilable selon la revendication 1, caractérisée en ce que la section de la partie supérieure de la nervure creuse (7) est de forme différente de celle de la partie inférieure.

6. Caisse empilable selon la revendication 1, caractérisée en ce que la partie supérieure de la nervure creuse (7) est en forme de parallélépipède (11), cylindre, demi-cylindre, nid d'abeille, plaque verticale ou analogue.
